# EUROPÄISCHE PATENTSCHRIFT

(11) **EP 2 409 015 B1**
(45) Veröffentlichungstag und Bekanntmachung des Hinweises auf die Patenterteilung: **24.07.2013**
(21) Anmeldenummer: 10700433.5
(22) Anmeldetag: 19.01.2010
(51) Int. Cl.: F02M 59/46, F04B 1/04, F02M 63/00, F04B 53/10

(54) **HOCHDRUCKPUMPE**
HIGH PRESSURE PUMP
POMPE HAUTE PRESSION

(30) Priorität: 16.03.2009 DE 102009001563
(43) Veröffentlichungstag der Anmeldung: 25.01.2012
(73) Patentinhaber: Robert Bosch GmbH, 70442 Stuttgart (DE)
(72) Erfinder: Langenbach, Christian, 71576 Erbstetten (DE)
(86) Internationale Anmeldenummer: PCT/EP2010/050575
(87) Internationale Veröffentlichungsnummer: WO 2010/105861

(56) Entgegenhaltungen:
- EP-A1- 1 190 174
- EP-A1- 1 911 964

## Beschreibung

Die vorliegende Erfindung betrifft eine Hochdruckpumpe für ein Kraftstoffeinspritzsystem einer Brennkraftmaschine, insbesondere für ein Common-Rail-Einspritzsystem, gemäß dem Oberbegriff des Anspruchs 1.

### Stand der Technik

Im Stand der Technik wie beispiels weise EP 1911964 A1 sind Hochdruckpumpen beispielsweise für Common-Rail-Systeme bekannt, bei denen eine Antriebswelle über druckversorgte Gleitlager gelagert ist, welche für eine optimale Schmierung und Kühlung sorgen. Es können darüber hinaus Ventile, welche in einem Hydraulikkreislauf in Reihe zu den Lagern angeordnet sind, stromabwärtig der Lager angeordnet sein, um die Lagerdurchflüsse im Start zu unterbinden.

Beispielsweise ist aus DE 10 2006 048 356 A1 eine Kraftstoffhochdruckpumpe für eine Brennkraftmaschine bekannt, bei der die Lager der Antriebswelle zwangsweise von Kraftstoff durchströmt werden und dadurch die mechanische und thermische Belastbarkeit der Lager und damit der gesamten Kraftstoffhochdruckpumpe deutlich erhöht wird. Zur Lagerung der Antriebswelle sind dabei ein erstes und ein zweites Gleitlager vorgesehen. Damit der Druckaufbau innerhalb der Kraftstoffhochdruckpumpe und im Hochdruckspeicher des Common-Rail-Systems beschleunigt wird, ist stromabwärts und in Reihe mit dem ersten Lager ein erstes Rückschlagventil angeordnet. Entsprechend ist stromabwärts und in Reihe mit dem zweiten Lager ein zweites Rückschlagventil angeordnet. Der Öffnungsdruck der Rückschlagventile ist jedoch so gewählt, dass diese beim Start der Brennkraftmaschine geschlossen sind und erst öffnen, wenn die Brennkraftmaschine läuft.

Der Öffnungsdruck, welchen die im Stand der Technik eingesetzten Rückschlagventilen aufweisen, liegt in einem Bereich, der größer als 1,0 bar ist. Dieser Öffnungsdruck ist so hoch, dass die Rückschlagventile erst nach den Saugventilen der Kraftstoffhochdruckpumpe öffnen, so dass z. B. im Startfall keine Leckage durch die Lager auftritt, was für diese jedoch nachteilig ist.

Auch steigt der Druck auf der stromabwärts liegenden Seite der Lager vor den Ventilen an. Ist dort ein Wellendichtring positioniert, kann die Belastung auf unzulässige Werte ansteigen. Aus diesem Grund kann an derartigen Lagern üblicherweise kein Ventil vorgesehen werden.

Nachteilig ist bei den bekannten Konfigurationen auch, dass in Fällen mit schlechter Kraftstoffversorgung, wenn eine Mengenbilanzverletzung auftritt, der Hochdruckspeicher nach wie vor mit Kraftstoff versorgt wird, während die Ventile an den Lagern bereits schließen. Die Schmierung und Kühlung der Lager ist in diesem Fall nicht mehr sichergestellt.

Daher ist es notwendig, eine Kraftstoffhochdruckpumpe zu schaffen, welche in einem Kraftstoffeinspritzsystem, insbesondere in einem Common-Rail-System einsetzbar ist, bei der die Mengenbilanzsituation insbesondere beim Start der Brennkraftmaschine verbessert wird ohne die oben genannten Nachteile aufzuweisen.

### Offenbarung der Erfindung

### Vorteile der Erfindung

Erfindungsgemäß wird eine Hochdruckpumpe für ein Kraftstoffeinspritzsystem einer Brennkraftmaschine, insbesondere für ein Common-Rail-Einspritzsystem, vorgesehen, welche eine von zumindest einem in einem Lagerrücklauf angeordneten Lager gelagerte Antriebswelle aufweist, wobei stromabwärts des zumindest einen Lagers zumindest ein Ventil angeordnet ist, welches einen Öffnungsdruck aufweist, der in einem Bereich von 0,1 bar bis 0,8 bar liegt. Mit der erfindungsgemäßen Hochdruckpumpe, welche das zumindest eine Ventil mit niedrigem Öffnungsdruck aufweist, wird die Mengenbilanzsituation besonders im Startfall der Brennkraftmaschine verbessert. Das Ventil verringert die Leckage durch das zumindest eine Lager im Startfall der Brennkraftmaschine und verbessert somit die Startleistung (die erforderliche Drehzahl oder die Zeit zum Starten). Das Ventil mit niedrigem Öffnungsdruck, welcher unterhalb oder gleich 0,8 bar ist, öffnet früh genug, so dass der zulässige Druck am üblicherweise vorhandenen Wellendichtring nicht überschritten wird, was wiederum die Lebensdauer nicht unzulässig verkürzt.

Das Ventil schließt darüber hinaus auch bei einer Verletzung der Niederdruckmengenbilanz nicht, so dass ein Lagerdurchfluss in allen Betriebsfällen sichergestellt ist. Daher wird die Hochdruckpumpe insgesamt sowohl bezüglich ihrer Funktionalität als auch bezüglich der Dauerhaltbarkeit robuster.

Der Öffnungsdruck des Ventils in einem Öffnungsdruckbereich von kleiner oder gleich 0,8 bar und größer oder gleich 0,1 bar hat den Vorteil, dass er einerseits - wie oben bereits erwähnt - bei geringen Drehzahlen und insbesondere am Betriebspunkt des Motorstarts zu einer deutlichen Reduzierung der Leckagen führt, aber andererseits schon beim Start eine Mindestleckage sicherstellt. Auch bei massiver Verletzung der Niederdruckmengenbilanz in dem Niederdruckkreislauf der Kraftstoffeinspritzsystems wird daher eine Mindestleckage für das zumindest eine Lager sichergestellt.

Vorzugsweise ist das zumindest eine Ventil ein Rückschlagventil, insbesondere ein Kugelrückschlagventil.

Gemäß einer bevorzugten Ausführungsform ist das zumindest eine Lager von Kraftstoff durchströmbar.

Gemäß noch einer bevorzugten Ausführungsform ist das zumindest eine Lager ein Gleitlager. Daher bildet sich beim Durchströmen des Lagers mit Kraftstoff ein hydrostatischer Schmierkeil aus, wodurch sich die Belastbarkeit des Lagers verbessert.

Vorzugsweise sind in der Hochdruckpumpe gemäß einer weiteren Ausführungsform ein erstes Lager und ein zweites Lager zur Lagerung der Antriebswelle vorgesehen.

Gemäß noch einer weiteren bevorzugten Ausführungsform sind in dem Lagerrücklauf stromabwärts des ersten Lagers ein erstes Ventil und in dem Lagerrücklauf stromabwärts des zweiten Lagers ein zweites Ventil vorgesehen.

Gemäß einer weiteren bevorzugten Ausführungsform ist das erste Ventil in Reihe mit dem ersten Lager und das zweite Ventil in Reihe mit dem zweiten Lager angeordnet.

Je nach Lagerstelle kann ein Ventil, insbesondere ein Kugelrückschlagventil, einzeln oder nach Zusammenführung einzelner oder aller Lagerrückläufe für diese gemeinsam positioniert werden. Die weitere Kraftstoffführung der Lagerrückläufe ist dabei unerheblich.

Vorzugsweise mündet der jeweilige Lagerrücklauf des ersten Lagers und des zweiten Lagers in einen gemeinsamen Lagerrücklauf, wobei ein gemeinsames Ventil in dem gemeinsamen Lagerrücklauf vorgesehen ist.

Vorzugsweise ist die Antriebswelle eine Nockenwelle oder eine Exzenterwelle, welche in einem Innenraum eines Pumpengehäuses angeordnet ist.

Es ist auch bevorzugt, wenn der Lagerrücklauf und der Innenraum des Pumpengehäuses hydraulisch verbunden sind.

Die erfindungsgemäße Konfiguration ist in allen Kraftstoffeinspritzsystemen besonders vorteilhaft einsetzbar, die eine mechanische Förderpumpe im Pumpenzulauf aufweisen, wobei der Einsatz in den Fällen, in denen keine weiteren Verbraucher im Kraftstoffrücklauf (z. B. Tankstrahlpumpen, Temperaturschaltungen, etc.) vorhanden sind, besonders vorteilhaft ist, da dann das maximale Potential, d. h. der höchste Öffnungsdruck in dem erfindungsgemäßen Öffnungsdruckbereich von 0,1 bis 0,8 bar, ausgenutzt werden kann.

### Kurze Beschreibung der Zeichnungen

Im Nachfolgenden werden Ausführungsbeispiele der Erfindung unter Bezugnahme auf die beigefügten Zeichnungen näher beschrieben. Es zeigt:
- Fig. 1: ein Blockschaltbild eines Kraftstoffeinspritzsystems mit einer Hochdruckpumpe gemäß dem Stand der Technik;
- Fig. 2: ein Blockschaltbild eines Abschnitts des Kraftstoffeinspritzsystems mit einer Hochdruckpumpe gemäß einer Ausführungsform; und
- Fig. 3: ein Blockschaltbild eines Abschnitts des Kraftstoffeinspritzsystems mit einer Hochdruckpumpe gemäß einer weiteren Ausführungsform.

### Ausführungsformen der Erfindung

In Fig. 1 ist ein Blockschaltbild eines Common Rail Kraftstoffeinspritzsystems 1 mit einer Hochdruckpumpe 2 dargestellt, welches im Wesentlichen aus einem Tank 3, einer Vorförderpumpe 4 mit einem Element zur Fördermengenbegrenzung 5, einem Filter 6, einem Rail 7 und einem Druckbegrenzungsventil 8 bzw. Druckregelventil besteht. Die Injektoren, welche an das Rail 7 angeschlossen sind, sind in Fig. 1 nicht dargestellt.

Das Element zur Fördermengenbegrenzung 5 ist als Drossel ausgebildet, die unmittelbar am Eingang der Vorförderpumpe 4 angeordnet ist. Die Drossel bewirkt, dass die insgesamt in der Hochdruckpumpe 2 verdichtete Kraftstoffmenge begrenzt wird. Des Weiteren wird dadurch der sich in einem Innenraum 9 der Hochdruckpumpe 2 ergebende Druck entsprechend einer Kennlinie eines Druckregelventils 10 begrenzt. Das Druckbegrenzungsventil 8 mündet in eine Rücklaufleitung 11, in die auch die Leckagemengen der nicht dargestellten Injektoren abgeführt werden. Die Rücklaufleitung 11 mündet in den Tank 3 und treibt dort unter Umständen eine Strahlpumpe (nicht dargestellt) an.

Im Inneren der Hochdruckpumpe 2 kann außerdem der Temperatursensor T angeordnet sein. Die Hochdruckpumpe 2 ist über einen Kraftstoffzulauf 12, den Filter 6 und die Vorförderpumpe 4 hydraulisch mit dem Tank 3 verbunden. Der Kraftstoffzulauf 12 verbindet eine Förderseite der Vorförderpumpe 4 mit dem Innenraum 9 des Pumpengehäuses, so dass der gesamte Förderstrom der Vorförderpumpe 4 in den Innenraum 9 gelangt.

Die Vorförderpumpe 4 ist als Zahnradpumpe ausgebildet. Zwischen der Vorförderpumpe 4 ist zwischen den sich drehenden Bauteilen und dem Pumpengehäuse ein Spalt vorhanden, der Leckageverluste verursacht, welcher in Figur 1 durch das Symbol einer Drossel (siehe Bezugszeichen 29) dargestellt ist. Die durch den Spalt abfließende Leckagemenge wird durch eine Leckageleitung 30 abgeführt. Die Leckageleitung 30 mündet vor einem ersten Ventil 27 in die Leitung (ohne Bezugszeichen), welche die durch ein erstes Lager 23 strömende Kraftstoffmenge über das erste Ventil 27 der Rücklaufleitung 11 zuführt.

Ein Kraftstoffrücklauf 13 stellt eine hydraulische Verbindung zwischen dem Innenraum 9 des Pumpengehäuses einerseits sowie einer Zumesseinheit 14 und der Rücklaufleitung 11 andererseits her. Zwischen dem Kraftstoffrücklauf 13 und der Rücklaufleitung 11 ist das Druckregelventil 10 angeordnet.

Die Zumesseinheit 14 dient dazu, die von Pumpenelementen 15 der Hochdruckpumpe angesaugte Kraftstoffmenge und damit auch deren Fördermenge zu steuern. Dazu werden die Saugseiten der Pumpenelemente 15 über eine Verteilerleitung mit dem Ausgang der Zumesseinheit 14 hydraulisch verbunden.

Die Pumpenelemente 15 bestehen im Wesentlichen aus Saugventilen 16, hochdruckseitigen Rückschlagventilen 17 und einem Kolben 18, der in einer Zylinderbohrung (nicht dargestellt) oszilliert. Die Kolben 18 der Pumpenelemente 15 werden über Rollenstößel 19 von Nocken 20 einer Antriebswelle 21 angetrieben. Die Pumpenelemente 15 fördern unter hohem Druck stehenden Kraftstoff über eine Hochdruckleitung 22 in das Rail 7.

Die Nocken 20 sind Teil der Antriebswelle 21, die zu beiden Seiten der Nocken 20 in einem ersten Lager 23 und in einem zweiten Lager 24 (in der Figur jeweils als Drossel dargestellt) in einem Pumpengehäuse (nicht dargestellt) drehbar gelagert ist. Die Antriebswelle 21 ist in dem Innenraum 9 des Pumpengehäuses angeordnet.

Weiterhin ist das Druckregelventil 10 stromabwärts des Innenraums 9 der Hochdruckpumpe 2 angeordnet. Das Druckregelventil 10 umfasst eine Leckageleitung 25 in der optional eine Drossel 26 vorgesehen sein kann. Durch die Anordnung des Druckregelventils 10 stromabwärts des Innenraums 9 herrscht in dem Innenraum 9 nahezu der gleiche Druck wie auf der Druckseite der Vorförderpumpe 4.

Der erhöhte Innendruck im Innenraum 9 des Pumpengehäuses führt unter anderem dazu, dass abhängig von dem im Innenraum 9 herrschenden Druck, der Viskosität des Kraftstoffs und dem Strömungswiderstand des ersten Lagers 23 und eines zweiten Lagers 24 der Antriebswelle 21, eine definierte Kraftstoffmenge durch die Lager 23 und 24 gepresst wird. Dies führt zu einer deutlichen Erhöhung der Belastbarkeit sowohl des ersten Lagers 23 als auch des zweiten Lagers 24.

Da das erste Lager 23 und das zweite Lager 24 als Gleitlager ausgebildet sind, bildet sich durch die zwangsweise Durchströmung der Lager 23 und 24 in den Lagern 23 und/oder 24 ein hydrostatischer Schmierkeil aus. Dadurch erhöht sich die Belastbarkeit des ersten Lagers 23 und des zweiten Lagers 24 erheblich und gleichzeitig wird auch die Wärmeabfuhr aus dem ersten Lager 23 und dem zweiten Lager 24 verbessert.

Damit der Druckaufbau innerhalb der Kraftstoffhochdruckpumpe 2 und im Rail 7 beschleunigt wird, ist stromabwärts und in Reihe mit dem ersten Lager 23 ein erstes Ventil 27 angeordnet, weiches als Rückschlagventil ausgebildet ist. Entsprechend ist stromabwärts und in Reihe mit dem zweiten Lager 24 ein zweites Ventil 28 angeordnet, welches ebenfalls als Rückschlagventil ausgebildet ist. Das erste Ventil 27 und das zweite Ventil 28 münden in die Rücklaufleitung 11. Der Öffnungsdruck der Ventile 27 und 28 gemäß dem Stand der Technik beträgt mehr als 1 bar und ist so gewählt, dass diese beim Start der Brennkraftmaschine geschlossen sind und erst öffnen, wenn die Brennkraftmaschine läuft.

Figur 2 zeigt ein Blockschaltbild eines Abschnitts des Kraftstoffeinspritzsystems, welches im Wesentlichen wie das Kraftstoffeinspritzsystem 1 von Figur 1 aufgebaut ist, mit einer Hochdruckpumpe 2 gemäß einer Ausführungsform. Eine in dem Innenraum 9 aufgenommene und nicht weiter im Detail dargestellte Antriebswelle ist durch ein erstes Lager 23 und ein zweites Lager 24 beidseitig des Innenraums 9 gelagert. Das erste Lager 23 und das zweite Lager 24 sind als Gleitlager ausgebildet und sind jeweils in einem Lagerrücklauf 31 bzw. 31' angeordnet. Stromabwärts des ersten Lagers 23 und in Reihe damit ist ein erstes Ventil 27 angeordnet, welches als Rückschlagventil bzw. als Kugelrückschlagventil ausgebildet ist. Stromabwärts des zweiten Lagers 24 und in Reihe damit ist ein zweites Ventil 28 angeordnet, welches ebenfalls als Rückschlagventil bzw. als Kugelrückschlagventil ausgebildet ist. Die Wirkung und Funktionsweise ist im Wesentlichen wie diejenige, welche bereits im Zusammenhang mit den ersten und zweiten Ventilen 27, 28 von Figur 1 beschrieben wurde, jedoch mit dem Unterschied, dass das erste Ventil 27 und/oder das zweite Ventil 28 gemäß der Ausführungsform einen Öffnungsdruck aufweisen, der kleiner oder gleich 0,8 bar und größer oder gleich 0,1 bar ist. Daher sind das erste Ventil 27 und/oder das zweite Ventil 28 im Gegensatz zu den ersten und zweiten Ventilen 27, 28 von Figur 1 beim Start der Brennkraftmaschine geöffnet.

Figur 3 zeigt ein weiteres Blockschaltbild eines Abschnitts des Kraftstoffeinspritzsystems mit einer Hochdruckpumpe 2 gemäß einer weiteren Ausführungsform. Im Gegensatz zu der in Figur 2 gezeigten Ausführungsform ist lediglich ein gemeinsames Ventil 32, welches als Rückschlagventil bzw. als Kugelrückschlagventil ausgebildet ist, vorgesehen. Das gemeinsame Ventil 32 ist dabei in einem gemeinsamen Lagerrücklauf 31" angeordnet, in welchen die Lagerrückläufe 31, 31' münden. Auch das gemeinsame Ventil 32 in dieser Ausführungsform weist einen Öffnungsdruck auf, welcher kleiner oder gleich 0,8 bar und größer oder gleich 0,1 bar ist, so dass das gemeinsame Ventil 32 beim Start der Brennkraftmaschine geöffnet ist.

Insgesamt betrachtet wird durch die erfindungsgemäße Konfiguration eine Hochdruckpumpe 2 bereitgestellt, welche bezüglich ihrer Funktionalität verbessert als auch bezüglich ihrer Dauerhaltbarkeit robuster ist.

## Patentansprüche

1. Hochdruckpumpe (2) für eine Kraftstoffeinspritzsystem (1) einer Brennkraftmaschine, insbesondere für ein Common-Rail-Einspritzsystem, welche eine von zumindest einem in einem Lagerrücklauf (31, 31', 31") angeordneten Lager (23, 24) gelagerte Antriebswelle (21) aufweist, wobei stromabwärts des zumindest einen Lagers (23, 24) zumindest ein Ventil (27, 28, 32) angeordnet ist,
**dadurch gekennzeichnet, dass**
das zumindest eine Ventil (27, 28, 32) einen Öffnungsdruck aufweist, welcher in einem Bereich von 0,1 bar bis 0,8 bar liegt.

2. Hochdruckpumpe (2) nach Anspruch 1,
**dadurch gekennzeichnet, dass**
das zumindest eine Ventil (27, 28, 32) ein Rückschlagventil, insbesondere ein Kugelrückschlagventil, ist.

3. Hochdruckpumpe (2) nach Anspruch 1 oder 2,
**dadurch gekennzeichnet, dass**
das zumindest eine Lager (23, 24) ein Gleitlager ist.

4. Hochdruckpumpe (2) nach einem oder mehreren der Ansprüche 1 bis 3,
**dadurch gekennzeichnet, dass**
das zumindest eine Lager (23, 24) von Kraftstoff durchströmbar ist.

5. Hochdruckpumpe (2) nach einem oder mehreren der Ansprüche 1 bis 4,
**dadurch gekennzeichnet, dass**
ein erstes Lager (23) und ein zweites Lager (24) zur Lagerung der Antriebswelle (21) vorgesehen sind.

6. Hochdruckpumpe (2) nach Anspruch 5,
**dadurch gekennzeichnet, dass**
in dem Lagerrücklauf (31) stromabwärts des ersten Lagers (23) ein erstes Ventil (27) und in dem Lagerrücklauf (31') stromabwärts des zweiten Lagers (24) ein zweites Ventil (28) vorgesehen sind.

7. Hochdruckpumpe (2) nach Anspruch 6,
**dadurch gekennzeichnet, dass**
das erste Ventil (27) in Reihe mit dem ersten Lager (23) und das zweite Ventil (28) in Reihe mit dem zweiten Lager (24) angeordnet ist.

8. Hochdruckpumpe (2) nach Anspruch 5,
**dadurch gekennzeichnet, dass**
der jeweilige Lagerrücklauf (31, 31') des ersten Lagers (23) und des zweiten Lagers (24) in einen gemeinsamen Lagerrücklauf (31") münden, wobei ein gemeinsames Ventil (32) in dem gemeinsamen Lagerrücklauf vorgesehen ist.

9. Hochdruckpumpe (2) nach einem der Ansprüche 1 bis 8,
**dadurch gekennzeichnet, dass**
die Antriebswelle (21) eine Nockenwelle ist, welche in einem Innenraum (9) eines Pumpengehäuses angeordnet ist.

10. Hochdruckpumpe (2) nach Anspruch 9,
**dadurch gekennzeichnet, dass**
der Lagerrücklauf (31, 31', 31") und der Innenraum (9) des Pumpengehäuses hydraulisch verbunden sind.

## Claims

1. High-pressure pump (2) for a fuel injection system (1) of an internal combustion engine, in particular for a common rail injection system, which high-pressure pump (2) has a drive shaft (21) which is mounted by at least one bearing (23, 24) which is arranged in a bearing return (31, 31', 31"), at least one valve (27, 28, 32) being arranged downstream of the at least one bearing (23, 24), **characterized in that** the at least one valve (27, 28, 32) has an opening pressure which lies in a range from 0.1 bar to 0.8 bar.

2. High-pressure pump (2) according to Claim 1, **characterized in that** the at least one valve (27, 28, 32) is a check valve, in particular a ball check valve.

3. High-pressure pump (2) according to Claim 1 or 2, **characterized in that** the at least one bearing (23, 24) is a plain bearing.

4. High-pressure pump (2) according to one or more of Claims 1 to 3, **characterized in that** fuel can flow through the at least one bearing (23, 24).

5. High-pressure pump (2) according to one or more of Claims 1 to 4, **characterized in that** a first bearing (23) and a second bearing (24) are provided for mounting the drive shaft (21).

6. High-pressure pump (2) according to Claim 5, **characterized in that** a first valve (27) is provided in the bearing return (31) downstream of the first bearing (23) and a second valve (28) is provided in the bearing return (31') downstream of the second bearing (24).

7. High-pressure pump (2) according to Claim 6, **characterized in that** the first valve (27) is arranged in series with the first bearing (23) and the second valve (28) is arranged in series with the second bearing (24).

8. High-pressure pump (2) according to Claim 5, **characterized in that** the respective bearing return (31, 31') of the first bearing (23) and of the second bearing (24) open into a common bearing return (31"), a common valve (32) being provided in the common bearing return.

9. High-pressure pump (2) according to one of Claims 1 to 8, **characterized in that** the drive shaft (21) is a camshaft which is arranged in an interior space (9) of a pump housing.

10. High-pressure pump (2) according to Claim 9, **characterized in that** the bearing return (31, 31', 31") and the interior space (9) of the pump housing are connected hydraulically.

## Revendications

1. Pompe haute pression (2) pour un système d'injection de carburant (1) d'un moteur à combustion interne, en particulier pour un système d'injection à rampe commune, qui présente un arbre d'entraînement (21) supporté par au moins un palier (23, 24) disposé dans un retour au palier (31, 31', 31''), au moins une soupape (27, 28, 32) étant disposée en aval de l'au moins un palier (23, 24),
**caractérisée en ce**
**qu'**au moins une soupape (27, 28, 32) présente une pression d'ouverture comprise dans une plage de 0,1 bar à 0,8 bar.

2. Pompe haute pression (2) selon la revendication 1,
**caractérisée en ce**
**qu'**au moins une soupape (27, 28, 32) est une soupape anti-retour, en particulier une soupape sphérique anti-retour.

3. Pompe haute pression (2) selon la revendication 1 ou 2, **caractérisée en ce**
**qu'**au moins un palier (23, 24) est un palier lisse.

4. Pompe haute pression (2) selon l'une quelconque ou plusieurs des revendications 1 à 3,
**caractérisée en ce**
**qu'**au moins un palier (23, 24) peut être parcouru par du carburant.

5. Pompe haute pression (2) selon l'une quelconque ou plusieurs des revendications 1 à 4,
**caractérisée en ce**
**qu'**un premier palier (23) et un deuxième palier (24) sont prévus pour le support de l'arbre d'entraînement (21).

6. Pompe haute pression (2) selon la revendication 5,
**caractérisée en ce**
**qu'**une première soupape (27) est prévue dans le retour au palier (31) en aval du premier palier (23) et une deuxième soupape (28) est prévue dans le retour au palier (31') en aval du deuxième palier (24).

7. Pompe haute pression (2) selon la revendication 6,
**caractérisée en ce que**
la première soupape (27) est disposée en série avec le premier palier (23) et la deuxième soupape (28) est disposée en série avec le deuxième palier (24).

8. Pompe haute pression (2) selon la revendication 5,
**caractérisée en ce que**
les retours au palier respectifs (31, 31') du premier palier (23) et du deuxième palier (24) débouchent dans un retour au palier (31'') commun, une soupape commune (32) étant prévue dans le retour au palier commun.

9. Pompe haute pression (2) selon l'une quelconque des revendications 1 à 8,
**caractérisée en ce que**
l'arbre d'entraînement (21) est un arbre à cames qui est disposé dans un espace interne (9) d'un boîtier de pompe.

10. Pompe haute pression (2) selon la revendication 9,
**caractérisée en ce que**
le retour au palier (31, 31', 31") et l'espace interne (9) du boîtier de pompe sont connectés hydrauliquement.
